# EUROPÄISCHE PATENTSCHRIFT

(11) **EP 1 066 127 B1**
(45) Veröffentlichungstag und Bekanntmachung des Hinweises auf die Patenterteilung: **22.05.2002**
(21) Anmeldenummer: 99907414.9
(22) Anmeldetag: 26.01.1999
(51) Int. Cl.: B21D 43/28, B26D 7/32, B65H 29/40

(54) **TRANSPORTVORRICHTUNG**
CONVEYOR DEVICE
DISPOSITIF DE TRANSPORT

(30) Priorität: 25.03.1998 DE 19813139
(43) Veröffentlichungstag der Anmeldung: 10.01.2001
(73) Patentinhaber: SCHOBER GmbH Werkzeug- und Maschinenbau, D-71735 Eberdingen (DE)
(72) Erfinder: WITTMAIER, Klaus, D-71665 Vaihingen (DE)
(74) Vertreter: Steimle, Josef, Dipl.-Ing.
(86) Internationale Anmeldenummer: EP9900466
(87) Internationale Veröffentlichungsnummer: WO9948632

(56) Entgegenhaltungen:
- EP-A- 0 338 297
- EP-A- 0 537 125
- CH-A- 355 162
- GB-A- 1 377 443
- US-A- 1 949 152
- US-A- 4 190 241
- US-A- 5 081 823

## Beschreibung

Die Erfindung betrifft eine Transportvorrichtung mit einer Transportbahn zum Abführen von Werkstücken aus einer Schneidoder Stanzvorrichtung gemäß dem Oberbegriff des Anspruchs 1.

Aus der EP 338 297 A2 ist eine Transportvorrichtung bekannt geworden, über welche kreisrunde Werkstücke, die mit minimalem Stanzabfall aus einer Bahn ausgestanzt werden, in Spalten und Reihen zueinander ausgerichtet werden. Diese ausgerichteten Werkstücke können nun auf einfache Weise geschichtet und verpackt werden.

Aus der DE 33 09 525 C2 und der DE 31 14 718 C2 ist eine Transport- und Stapeleinrichtung für Blechzuschnitte bekannt geworden, bei der die Blechzuschnitte über eine Transportbahn in einen Auslagestern übergeben werden. Dabei werden die Blechzuschnitte jedoch stark abgebremst und beschleunigt, was bei Blechzuschnitten nicht unbedingt von Nachteil ist, bei anderen, insbesondere empfindlichen Materialien zu vermeiden ist. Sollten mit einer derartigen Vorrichtung Wattepads transportiert werden, so könnten diese beschädigt oder zumindest verformt werden. Diese Vorrichtung ist daher nicht oder nur bedingt für derartige Werkstbeke geeignet.

Ausgehend von der DE 31 14 718 C2 liegt der Erfindung daher die Aufgabe zugrunde, eine Transportvorrichtung bereitzustellen, mit der Werkstücke problemlos und möglichst ohne Beschädigung angesammelt werden können, so dass sie einer Verpackungsmaschine zugeführt werden können.

Diese Aufgabe wird erfindungsgemäss mit einer Transportvorrichtung gelöst, die die Merkmale des Anspruchs 1 aufweist.

Die Ausgestaltung der erfindungsgemässen Transportvorrichtung hat den wesentlichen Vorteil, dass die Werkstücke von der Transportbahn bei gleichbleibender Geschwindigkeit in die Transport- und Führungseinheit übergeben werden, und dadurch im Gegensatz zu einer beschleunigten oder gebremsten Übergabe schonender behandelt werden. Ausserdem wird durch Anlage der Transport- und Führungseinheit an die Oberseite und/oder an die Unterseite des Werkstücks eine gezielte Führung erzielt, so dass das Werkstück exakt im Auslagestern plaziert wird. Die Werkstücke werden also in die Aufnahmen des Auslagesterns schonender hineingeführt als beim Stand der Technik.

Da die Werkstücke nicht beschleunigt werden bedarf es keiner Abbremsung der Werkstücke, da die Werkstücke gleichmässig von der Transportbahn über die Transport- und Führungseinheit in den Auslagestern übergeben werden. Da keine Geschwindigkeitsänderungen erforderlich sind, d. h. keine Beschleunigung des Werkstücks und keine Abbremsung, können höhere Maschinengeschwindigkeiten gefahren werden, so dass der Materialdurchsatz dieser erfindungsgemässen Vorrichtung höher ist als bei vergleichbaren Vorrichtungen des Standes der Technik.

Dabei wird die Transport- und Führungseinheit von einem unteren und einem oberen Transportband gebildet, wobei das Transportband von wenigstens zwei nebeneinander angeordneten O-Ringen gebildet wird. Dies hat den wesentlichen Vorteil, dass die Transportkräfte flächig auf das Werkstück übertragen werden können und somit die Transportbänder nur mit geringer Kraft an den Werkstücken anliegen müssen. Aufgrund der Unterteilung des Transportbandes in Transportstreifen oder O-Ringe kann mit dem Transportband problemlos zwischen die Aufnahmen des Auslagesterns, die insbesondere von Aufnahmefingern gebildet werden, eingefahren werden. Auf diese Weise ist die Übergabe des Werkstücks von den Transportbändern zum Auslagestern problemlos möglich.

Bei einer Variante der Erfindung ist vorgesehen, dass der Auslagestern und das obere und das untere Transportband separate Antriebe aufweisen. Um Unterschiede in der Transportgeschwindigkeit zwischen dem oberen und dem unteren Transportband zu vermeiden weisen bei einer anderen Ausführungsform diese Bauteile einen gemeinsamen Antrieb auf. Ausserdem ist vorgesehen, dass der Auslagestern und die Transport- und Führungseinheit einen gemeinsamen Antrieb aufweisen, so dass gewährleistet ist, dass bei der Übergabe des Werkstücks von den Transportbändern zum Auslagestern das Werkstück nicht beschleunigt oder abgebremst wird. Insbesondere wird der gemeinsame Antrieb von einem Antriebsriemen gebildet, der um die Antriebselemente der Transport- und Führungseinheit bzw. des Auslagesterns gelegt ist.

Bei einem Ausführungsbeispiel ist vorgesehen, dass der Auslagestern von der Transport- und Führungseinheit angetrieben wird. Dies hat den wesentlichen Vorteil, dass bei Schwankungen der Transportgeschwindigkeit diese von der Transport- und Führungseinheit an den Auslagestern weitergegeben werden und dadurch der relative Gleichlauf beibehalten wird.

Mit Vorzug ist am Ausgang des Auslagesterns, an welchem die Werkstücke eine im Wesentlichen vertikale Position einnehmen, eine Aufnahme vorgesehen, in welche die Werkstücke hintereinander stehend abgelegt werden. Diese Aufnahme weist ein geschlitztes Ende auf, in welche Schlitze der Auslagestern mit seinen Transportfingern eingreift, wobei das Ende der Aufnahme die Werkstücke aus dem Auslagestern aushebt. Diese Übergabe der Werkstücke in die Aufnahme ist an sich bekannt, jedoch gestaltet sich das Lösen der Werkstücke aus dem Auslagestern wesentlich einfacher, da die Werkstücke von der Transport- und Führungseinheit mit geringerer Kraft in den Auslagestern eingeschoben worden sind, und deshalb weniger fest in diesem verankert sind.

Mit Vorzug schließt sich an die Aufnahme ein Rohr oder eine rohrähnliche Sammelvorrichtung an. Diese rohrähnliche Sammelvorrichtung wird bei einem bevorzugten Ausführungsbeispiel von mehreren zueinander parallelen Stangen gebildet, zwischen denen die Werkstücke ggf. mit geringer Reibung geführt werden. Die Reibung kann so eingestellt werden, dass die Werkstücke in vertikaler Ausrichtung gehalten werden, jedoch ein Transport in Längsrichtung der Sammelvorrichtung nicht behindert wird. Die Stangen liegen lediglich punktförmig an den Rändern der Werkstücke an, so dass die Reibungskräfte minimal sind. Die Verwendung von Stangen hat außerdem den Vorteil, dass der Querschnitt der Sammelvorrichtung optimal an unterschiedliche Querschnittsformen der Werkstücke angepasst werden kann. Auf diese Weise sind runde, ovale, rechteckförmige usw. ausgestaltete Werkstücke sammel- und transportierbar.

Bei einer Weiterbildung der Erfindung ist vorgesehen, dass eine Transportvorrichtung, insbesondere ein Transportfinger vorgesehen ist, der in die Sammelvorrichtung eingreift und in Richtung der Längsachse der Sammelvorrichtung verfahrbarist. Mittels dieses Transportfingers werden die in der Sammelvorrichtung sich befindenden Werkstücke weiter transportiert und/oder ausgeschoben. Der Transportfinger wird nach einer bestimmten Anzahl hinter dem Auslagestern oder in der Sammelvorrichtung abgelegter Werkstücke in diesen bzw. in diese eingefahren und fährt mit diesen Werkstücken bzw. schiebt diese so lange in der Transportvorrichtung in Transportrichtung, bis eine weitere bestimmte Anzahl von Werkstücken abgelegt worden ist und schiebt dann die übrigen Werkstücke aus der Sammelvorrichtung in eine sich im Anschluss an die Sammelvorrichtung befindende Übergabekartusche ein. Diese Übergabekartusche wird nach dem Befüllen in den Arbeitsweg einer Auswerfereinheit verschoben, so dass mittels der Auswerfereinheit, insbesondere mittels eines Stempels die in der Übergabekartusche sich befindenden Werkstücke in eine Befüllungskartusche eingeschoben werden können. Diese Befüllungskartusche ist Teil einer Verpackungsmaschine, in welcher die in der Befüllungskartusche sich befindenden Werkstücke endgültig verpackt werden.

Weitere Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im einzelnen beschrieben ist.

Dabei zeigen:
- Figur 1: eine Seitenansicht einer Vorrichtung zum Schneiden oder Stanzen von Werkstücken aus einer Materialbahn;
- Figur 2: eine Vorrichtung zum Transportieren und Abstapeln der ausgestanzten Werkstücke;
- Figur 3: eine Draufsicht auf die Vorrichtung gemäß Figur 1; und
- Figur 4: eine Seitenansicht eines Auslagesterns mit Transport- und Führungseinheit.

In der Figur 1 ist eine insgesamt mit 1 bezeichnete Vorrichtung zum Schneiden oder Stanzen von runden Werkstücken 2 (Figur 3), z.B. Watte-Pads, aus einer Materialbahn 3 dargestellt. Diese Vorrichtung 1 besitzt einen herkömmlichen Aufbau und ist mit einem Rotationsschneidzylinder 4 mit Gegenwalze 5 versehen. Die Werkstücke 2 werden auf eine Transportbahn 6 ausgelegt und das Stanzgitter 7 wird als Stanzabfall abgeführt und in der Regel aufgewickelt.

In der Figur 2 ist die Fortsetzung der Transportbahn 6 dargestellt, auf welcher die Werkstücke 2, wie in Figur 3 dargestellt, an eine Transport- und Führungseinheit 8 übergeben werden. Diese Transport- und Führungseinheit 8 befindet sich im Anschluss an die Transportbahn 6. Die Transport- und Führungseinheit 8 übergibt die Werkstücke 2, wie weiter unten näher beschrieben, einem Auslagestern 9, mit dem die Werkstücke 2 aus einer waagerechten Position in eine vertikale Lage ausgerichtet werden. Vom Auslagestern 9 werden die Werkstücke 2 an eine Aufnahme 10 (Figur 4) übergeben, in welcher die Werkstücke 2 hintereinanderstehend abgelegt werden. An diese Aufnahme 10 schließt sich eine Sammelvorrichtung 11 an, die aus mehreren, zueinander parallel ausgerichteten Stäben 12 oder Röhren gebildet wird. In diesen Stäben 12 werden die Werkstücke 2 mittels eines Transportfingers 14, der vertikal in den Auslagestern 9 bzw. in die Sammelvorrichtung 11 einfahrbar und in Richtung deren Längsachse verfahrbar ist, in Richtung einer Übergabekartusche 13 verschoben.

Aus Figur 3 ist ersichtlich, dass insgesamt sieben Transportbahnen 6 nebeneinander vorgesehen sind, auf denen die Werkstücke 2 hintereinander angeordnet sind. Demnach befinden sich im Anschluss an die Transportbahnen 6 ebenso viele Transport- und Fördereinheiten 8 sowie darunter angeordnete Auslagesterne 9, aus denen die Werkstücke 2 über die Sammelvorrichtungen 11 in die Übergabekartuschen 13 eingeführt werden. Diese Übergabekartuschen 13 sind untereinander über Kettenglieder 15 verbunden und mittels zweiseitig beaufschlagbaren Hub- und Zugzylindern 16, welche an den äußersten Übergabekartuschen 13 angreifen aus der in der Figur 3 dargestellten zusammengeschobenen Lage in eine nicht dargestellte auseinandergezogene Lage überführbar, in welcher die einzelnen Übergabekartuschen 13 vorgegebene Abstände zueinander aufweisen. Außerdem sind die Übergabekartuschen 13 aus einer Position, in welcher sie mit den Sammelvorrichtungen 11 fluchten, mittels eines Antriebs 17 anhebbar, so dass sie mit einem Stempel 18 einer Auswerfereinheit 19 fluchten. Mittels dieser Auswerfereinheit 19 werden die in den Übergabekartuschen 13 sich befindenden Werkstücke 2 in Befüllungskartuschen (nicht dargestellt) eingeschoben, über welche die Werkstücke 2 dann in einer geeigneten Verpackungsmaschine verpackt werden. Der Abstand der Übergabekartuschen 13 ist derart einstellbar, dass er mit dem Abstand der nebeneinander angeordneten Befüllungskartuschen korrespondiert.

Die Figur 4 zeigt die Transport- und Führungseinheit 8 sowie den Auslagestern 9, die sich an die Transportbahn 6 anschließen. Die Transport- und Führungseinheit 8 weist ein oberes Transportband 20 auf, welches um eine angetriebene Transportrolle 21 und um eine Umlenkrolle 22 gelegt ist. Außerdem weist die Transport- und Führungseinheit 9 ein unteres Transportband 23 auf, welches um eine Transportrolle 24 sowie um einen Abschnitt 25 des Auslagesterns 9 geführt ist. Außerdem ist ein Antriebsriemen 26 erkennbar, der in Richtung des Pfeils 27 umläuft und um Umlenkrollen 28 und 29, die Transportrollen 21 und 24 sowie eine Umlenkrolle 30 geführt ist. Auf diese Weise werden die beiden Transportrollen 21 und 24 mit gleicher Winkelgeschwindigkeit angetrieben. Über das Transportband 23 wird außerdem der Auslagestern 9 angetrieben. Dieser kann auch über einen eigenen Antriebsmotor angetrieben werden.

Aus Figur 4 ist außerdem erkennbar, dass sich der Transportspalt zwischen den beiden Transportbändern 20 und 23 kontinuierlich erweitert, der die Werkstücke in eine Aufnahme 31 des Auslagesterns 9 führt, welche mit dem Transportspalt der beiden Transportbänder 20 und 23 fluchtet. Ein in der Aufnahme 31 sich befindendes Werkstück 2 wird von einem Transportfinger 32 übergriffen und am Transportband 23 gehalten, so dass das Werkstück in Richtung des Pfeils 33, d.h. in Drehrichtung des Auslagesterns 9 transportiert wird. Sobald das Werkstück in die Aufnahme 10 eintritt und am Grund der Aufnahme 10 anliegt, wird das Werkstück aus der Aufnahme 31 ausgehoben.

Insgesamt kann festgestellt werden, dass die Übergabe der Werkstücke von der Transportbahn 6 in die Transport- und Führungseinheit 8 und von dieser in den Auslagestern 9 ohne übermäßige Krafteinwirkung auf das Werkstück erfolgt, so dass dieses schondend weitertransportiert wird. Außerdem erfolgt der Transport des Werkstücks im Auslagestern 9 durch Anlage des Werkstücks am Transportband 23, so dass abrupte Geschwindigkeitsänderungen, insbesondere ein Abbremsen des Werkstücks auf jeden Fall vermieden wird. Durch geeignete Transportbänder 20 und 23, z.B. Transportriemen mit gummierter Oberfläche oder O-Ringe werden die Werkstücke 2 sicher und ohne Schlupf weitertransportiert.

## Patentansprüche

1. Transportvorrichtung zum Abführen von Werkstücken (2) aus einer Schneid- oder Stanzvorrichtung (1), mit einem Auslagestern (9) mit Aufnahmen (31) zur Aufnahme und zum Aufstellen der waagerecht herangeführten Werkstücke (2), wobei dem Auslagestern (9) eine die Werkstücke (2) an der Unterseite und/oder der Oberseite ergreifende Transportund Führungseinheit (8) vorgeschaltet ist, wobei die Aufnahmen (31) im Auslagestern (9) in im Wesentlichen tangentialer Richtung angeordnet sind, so dass die Werkstücke (2) in den Auslagestern (9) in dessen Umlaufrichtung hineingeführt werden, **dadurch gekennzeichnet, dass** der Transport- und Führungseinheit (8) eine Transportbahn (6) vorgeschaltet ist, dass die Transportgeschwindigkeit der Transport- und Führungseinheit (8) und der Transportbahn (6) im Wesentlichen gleich ist, wie die tangentiale Transportgeschwindigkeit der Aufnahmen (31) des Auslagesterns (9), dass die Transport- und Führungseinheit (8) von einem unteren und/oder einem oberen Transportband (20, 23) gebildet wird und dass das Transportband (6) von einem oder mehreren nebeneinander angeordneten O-Ringen gebildet wird.

2. Transportvorrichtung nach Anspruch 1, **dadurch gekennzeichnet, dass** das untere und das obere Transportband (20, 23) einen gemeinsamen Antrieb aufweisen.

3. Transpörtvorrichtung nach einem der vorhergehenden Ansprüche, **dadurch gekennzeichnet, dass** der Auslagestern (9) und die Transport- und Führungseinheit (8) einen gemeinsamen Antrieb aufweisen.

4. Transportvorrichtung nach Anspruch 2 oder 3, **dadurch gekennzeichnet, dass** der gemeinsame Antrieb ein Antriebsriemen (26) ist.

5. Transportvorrichtung nach einem der vorhergehenden Ansprüche, **dadurch gekennzeichnet, dass** der Auslagestern (9) von der Transport- und Führungseinheit (8) angetrieben wird.

6. Transportvorrichtung nach Anspruch 1, **dadurch gekennzeichnet, dass** der Auslegestern (9) und die Transport- und Führungseinheit (8), insbesondere das untere und das obere Transportband (20, 23) voneinander getrennte Antriebe aufweisen.

7. Transportvorrichtung nach einem der vorhergehenden Ansprüche, **dadurch gekennzeichnet, dass** am Ausgang des Auslagesterns (9) an welchem die Werkstücke (2) eine im Wesentlichen vertikale Position einnehmen, eine Aufnahme (10) vorgesehen ist, in welche die Werkstücke (2) hintereinanderstehend abgelegt werden.

8. Transportvorrichtung nach Anspruch 7, **dadurch gekennzeichnet, dass** die Aufnahme (10) ein geschlitztes Ende aufweist, in welche Schlitze der Auslagestern (9) mit seinen Transportfingern (32) eingreift und das Ende der Aufnahme (10) die Werkstücke (2) aus dem Auslagestern (9) aushebt.

9. Transportvorrichtung nach Anspruch 7 oder 8, **dadurch gekennzeichnet, dass** sich an die Aufnahme (10) eine rohrähnliche Sammelvorrichtung (11) anschliesst.

10. Transportvorrichtung nach Anspruch 9, **dadurch gekennzeichnet, dass** die rohrähnliche Sammelvorrichtung (11) von mehreren Stangen (12) gebildet wird, zwischen denen die Werkstücke (2) ggf. mit geringer Reibung geführt werden.

11. Transportvorrichtung nach Anspruch 9 oder 10, **dadurch gekennzeichnet, dass** eine Transportvorrichtung, insbesondere ein Transportfinger (14) vorgesehen ist, der in den Auslegestern (9) oder die Sammelvorrichtung (11) eingreift und in Richtung der Längsachse der Sammelvorrichtung (11) verfahrbar ist.

12. Transportvorrichtung nach Anspruch 11, **dadurch gekennzeichnet, dass** die Transportvorrichtung nach einer bestimmten Anzahl in der Sammelvorrichtung (11) abgelegter Werkstücke (2) in diese einfahrbar ist.

13. Transportvorrichtung nach einem der Ansprüche 9 bis 12, **dadurch gekennzeichnet, dass** im Anschluss an die Sammelvorrichtung (11) eine Übergabekartusche (13) vorgesehen ist.

14. Transportvorrichtung nach Anspruch 13, **dadurch gekennzeichnet, dass** die Übergabekartusche (13) vom Auslass der Sammelvorrichtung (11) orthogonal zur Längsachse der Sammelvorrichtung (11) verfahrbar ist.

15. Transportvorrichtung nach Anspruch 14, **dadurch gekennzeichnet, dass** bei mehreren nebeneinander angeordneten Übergabekartuschen (13) diese in vertikaler Richtung und auseinander verfahrbar, insbesondere auffächerbar sind.

16. Transportvorrichtung nach einem der Ansprüche 13 bis 15, **dadurch gekennzeichnet, dass** eine Auswerfereinheit (19) insbesondere ein in die Übergabekartusche (13) einfahrbarer Stempel (18) vorgesehen ist.

17. Transportvorrichtung nach einem der Ansprüche 13 bis 16, **dadurch gekennzeichnet, dass** im Anschluss an die Übergabekartusche (13) eine Befüllungskartusche einer Verpackungsmaschine vorgesehen ist.

## Claims

1. Conveyor device for transporting workpieces (2) from a cutting or punching machine (1) and witch a star-shaped delivery element (9) having receptacles (31) for receiving and for placing the horizontally received workpieces (2) upright, wherein a conveying and guiding unit (8) which takes hold of the workpieces (2) on the lower side and/or the upper side is provided upstream the star-shaped delivery element (9), the receptacles (31) in the star-shaped delivery element (9) are arranged essentially in tangential direction in such a way that it guides the workpieces (2) into the receptacles (31) in the rotating direction, **characterized in that** a conveyor belt (6) is arranged upstream to the conveying and guiding unit (8), that the conveying speed of the conveying and guiding unit (8) and the conveyor belt (6) is essentially the same as the tangential conveying speed of the receptacles (31) of the star-shaped delivery element (9), and that the conveying and guiding unit (8) is formed by a lower and/or an upper conveyor band (20, 23) and that the conveyor band (6) is formed by one or more O-rings, that are arranged adjacent to one another.

2. Conveyor device according to claim 1, **characterized by** the fact that the lower and the upper conveyor band (20, 23) have a common drive.

3. Conveyor device according to one of the previous claims, **characterized by** the fact that the star-shaped delivery element (9) and the conveying and guiding unit (8) have a common drive.

4. Conveyor device according to claim 2 or 3, **characterized by** the fact that the common drive consists of a driving belt (26).

5. Conveyor device according to one of the previous claims, **characterized by** the fact that the star-shaped delivery element (9) is driven by the conveying and guiding unit (8).

6. Conveyor device according to one of claims 1, **characterized by** the fact that the star-shaped delivery element (9) and the conveying and guiding unit (8), in particular, the lower and the upper conveyor band (20, 23), are provided with separate drives.

7. Conveyor device according to one of the previous claims, **characterized by** the fact that a receptacle (10), into which the workpieces (2) are deposited one behind the other, is provided at the outlet of the star-shaped delivery element (9), where the workpieces (2) assume an essentially vertical position.

8. Conveyor device according to claim 7, **characterized by** the fact that the receptacle (10) has a slotted end, conveyor fingers (32) of the star-shaped delivery element (9) engage these slots, and the end of the receptacle (10) lifts the workpieces (2) out of the star-shaped delivery element (9).

9. Conveyor device according to claim 7 or 8, **characterized by** the fact that a tubular collection device (11) is arranged adjacent to the receptacle (10).

10. Conveyor device according to claim 9, **characterized by** the fact that the tubular collection device (11) is formed by several rods (12), between which the workpieces (2) are, if so required, guided with low friction.

11. Conveyor device according to claim 9 or 10, **characterized by** the fact that a conveyor device, in particular, a conveyor finger (14), is provided, wherein the conveyor device engages the star-shaped delivery element (9) or the collection device (11) and is displaceable in the direction of the longitudinal axis of the collection device (11).

12. Conveyor device according to claim 11, **characterized by** the fact that the conveyor device can be moved into the collection device (11) after a predetermined quantity of workpieces (2) are deposited in the collection device.

13. Conveyor device according to one of claims 9 to 12, **characterized by** the fact that a transfer cartridge (13) is provided adjacent to the collection device.

14. Conveyor device according to claim 13, **characterized by** the fact that the transfer cartridge (13) can be displaced perpendicularly to the longitudinal axis of the collection device (11) from the outlet of the collection device (11).

15. Conveyor device according to claim 14, **characterized by** the fact that, if several transfer cartridges (13) are arranged adjacent to one another, said transfer cartridges can be displaced in the vertical direction and expanded, in particular, like a fan.

16. Conveyor device according to one of claims 13 to 15, **characterized by** the fact that there is an ejector unit (19), in particular, a ram (18) that can be moved into the transfer cartridge (13).

17. Conveyor device according to one of Claims 13 to 16, **characterized by** the fact that a filling cartridge of a packaging machine is arranged adjacent to the transfer cartridge (13).

## Revendications

1. Dispositif de transport destiné à transporter des pièces traitées (2) hors d'un dispositif de coupe et de poinçonnage (1), comprenant une console en étoile (9) munie de logements (31) destinés à recevoir et à positionner verticalement des pièces traitées (2) acheminées horizontalement, sachant qu'une unité de transport et de guidage (8) saisissant les pièces traitées (2) sur leur face inférieure et/ou leur face supérieure est montée en amont de la console en étoile (9), les logements (31) étant réalisés dans la console en étoile (9)sensiblement dans le sens tangentiel, de telle sorte que les pièces traitées (2) sont guidées vers la console en étoile (9) dans le sens périphérique de celle-ci, **caractérisé en ce qu'**une voie de transport (6) est montée en amont de l'unité de transport et de guidage (8), **en ce que** la vitesse de transport de l'unité de transport et de guidage (8) et celle de la voie de transport (6) sont sensiblement égales à la vitesse de transport tangentielle des logements (31) de la console en étoile (9), **en ce que** l'unité de transport et de guidage (8) est formée par une courroie de transport inférieure (20) et/ou une courroie de transport supérieure (23) et **en ce que** la voie de transport (6) est formée par un anneau en O ou plusieurs anneaux en O juxtaposés.

2. Dispositif de transport selon la revendication 1, **caractérisé en ce que** les courroies de transport inférieure et supérieure (20, 23) comportent un système d'entraînement commun.

3. Dispositif de transport selon l'une des revendications précédentes, **caractérisé en ce que** la console en étoile (9) et l'unité de transport et de guidage (8) comportent un système d'entraînement commun.

4. Dispositif de transport selon la revendication 2 ou 3, **caractérisé en ce que** le système d'entraînement commun est une courroie d'entraînement (26).

5. Dispositif de transport selon l'une des revendications précédentes, **caractérisé en ce que** la console en étoile (9) est actionnée par l'unité de transport et de guidage (8).

6. Dispositif de transport selon la revendication 1, **caractérisé en ce que** la console en étoile (9) et l'unité de transport et de guidage (8), en particulier les courroies de transport supérieure et inférieure (20, 23) comportent des systèmes d'entraînement séparés l'un de l'autre.

7. Dispositif de transport selon l'une des revendications précédentes, **caractérisé en ce qu'**à la sortie de la console en étoile (9), au niveau de laquelle les pièces traitées (2) se mettent sensiblement en position verticale, il est prévu un dispositif de réception (10), dans lequel les pièces traitées (2) sont déposées les unes derrière les autres.

8. Dispositif de transport selon la revendication 7, **caractérisé en ce que** le dispositif de réception (10) comporte une extrémité fendue, dans laquelle fente la console en étoile (9) entre en prise avec ses pattes de transport (32), et l'extrémité du dispositif de réception (10) retire les pièces traitées (2) hors de la console en étoile (9).

9. Dispositif de transport selon la revendication 7 ou 8, **caractérisé en ce qu'**un dispositif de groupage (11) de forme tubulaire est juxtaposé au dispositif de réception (10).

10. Dispositif de transport selon la revendication 9, **caractérisé en ce que** le dispositif de groupage (11) de forme tubulaire est formé par plusieurs barres (12) entre lesquelles sont guidées les pièces traitées (2), le cas échéant, avec un faible frottement.

11. Dispositif de transport selon la revendication 9 ou 10, **caractérisé en ce qu'**il est prévu un dispositif de transport, en particulier une tige de transport (14), qui s'engage dans la console en étoile (9) ou dans le dispositif de groupage (11) et peut se déplacer dans le sens de l'axe longitudinal du dispositif de groupage (11).

12. Dispositif de transport selon la revendication 11, **caractérisé en ce que** le dispositif de transport, une fois qu'un nombre donné de pièces traitées (2) ont été déposées dans le dispositif de groupage (11), peut être déplacé vers l'intérieur de celui-ci.

13. Dispositif de transport selon l'une des revendications 9 à 12, **caractérisé en ce qu'**une cartouche de transfert (13) est prévue dans le prolongement du dispositif de groupage (11).

14. Dispositif de transport selon la revendication 13, **caractérisé en ce que** la cartouche de transfert (13) peut se déplacer à partir de la sortie du dispositif de groupage (11) orthogonalement par rapport à l'axe longitudinal du dispositif de groupage (11).

15. Dispositif de transport selon la revendication 14, **caractérisé en ce que**, en présence de plusieurs cartouches de transfert (13) disposées côte à côte, celles-ci peuvent être déplacées dans le sens vertical et séparément, en particulier être superposées.

16. Dispositif de transport selon l'une des revendications 13 à 15, **caractérisé en ce qu'**il est prévu une unité d'éjection (19), en particulier un piston (18) susceptible de s'introduire dans la cartouche de transfert (13).

17. Dispositif de transport selon l'une des revendications 13 à 16, **caractérisé en ce que**, dans le prolongement de la cartouche de transfert (13), il est prévu une cartouche de remplissage destinée à une machine de conditionnement.
